# EUROPÄISCHE PATENTSCHRIFT

(11) **EP 0 211 209 B1**
(45) Veröffentlichungstag und Bekanntmachung des Hinweises auf die Patenterteilung: **24.05.1989**
(21) Anmeldenummer: 86108565.2
(22) Anmeldetag: 24.06.1986
(51) Int. Cl.: C21C 7/072, C22B 9/05

(54) **Verfahren zur Montage eines für metallurgische Gefässe vorgesehenen Gasspülsteins**
Process for manufacturing a porous gas-flushing brick for metallurgical vessels
Procédé pour la fabrication d'une brique poreuse pour l'introduction d'un gaz de balayage, destinée à un récipient métallurgique

(30) Priorität: 02.08.1985 DE 3527793
(43) Veröffentlichungstag der Anmeldung: 25.02.1987
(73) Patentinhaber: Burbach & Bender oHG ESB Schweissbetrieb, D-5900 Siegen 31 (DE)
(72) Erfinder: Bender, Günter, D-5905 Freudenberg (DE); Burbach, Werner, D-5905 Freudenberg (DE)
(74) Vertreter: Patentanwälte Lippert, Stachow, Schmidt & Partner

(56) Entgegenhaltungen:
- DE-A- 2 552 474
- DE-A- 2 821 595
- DE-A- 3 341 447

## Beschreibung

Die Erfindung betrifft ein Verfahren zur Montage eines blechummantelten Gasspülsteins, bei dem eine konische Blechhülse auf einen kegelstumpfförmigen Formstein aus feuerfestem Material aufgesetzt, dann ein mit einem Gaszuführungsrohr versehener Blechdeckel auf die größere Stirnfläche des Formsteins aufgelegt und dann die Blechhülse an den Blechdekkel angeschweißt wird. Ein solches Verfahren zeigt z.B. die DE-A 2 552 474.

Insbesondere bei Gasspülsteinen, bei denen der feuerfeste Formstein aus gasdurchlässigem Material besteht oder eine gerichtete Porosität aufweist, kommtes darauf an, daß der Umfangsspalt zwischen der seitlichen Außenfläche des Formsteins und der konischen Blechhülse absolut dicht ist, denn sonst würde das Gas nicht gezielt durch den Formstein, sondern gemäß dem Prinzip des geringsten Zwangs durch den freien Spalt zwischen dem Formstein und der Blechumkleidung hindurchströmen. In der Praxis stimmen die Konizitäten der seitlichen Außenfläche des Formsteins nicht immer genau mit der Konizität der Blechhülse überein, so daß die Blechhülse in der Regel nicht über ihren gesamten Umfang und ihre ge samte Höhe bündig an dem Formstein anliegt. Bei bekannten Gasspülsteinen wird daher eine Mörtelschicht zwischen dem Formstein und der Blechhülse vorgesehen, mit der Toleranzen ausgeglichen werden können.

Dieses bekannte Verfahren ist aufgrund der Aufbringung der Mörtelschicht relativ aufwendig. Durch die Anwendung dieses Verfahrens wird zwar ein anfangs durch die Mörtelfuge gut abgedichteter Spalt erzielt. Die den Spalt ausfüllende Fuge ist jedoch meist über den Umfang und die Höhe unterschiedlich dick. Wenn sich bei einem Verschluß des freien Austrittsendes des Formsteins das Spülgas schließlich doch seinen Weg durch die Mörtelfuge sucht und das Fugenmaterial ausbricht, so entsteht ein sogenannter Randspüler, bei dem das Spülgas in ungleichmäßiger Verteilung oder auch nur auf einer Randseite aus dem Spülstein austritt. Dadurch ist die erforderliche feine Verteilung der Gasblasen nicht mehr möglich und der Spülvorgang der Schmelze wird gestört.

Der Erfindung liegt die Aufgabe zugrunde, den Aufwand bei dem Montageverfahren der eingangs genannten Art zu reduzieren und gleichzeitig ein besseres Endprodukt zu schaffen.

Erfindungsgemäß wird diese Aufgabe dadurch gelöst, daß die konische Blechhülse vor dem Aufsetzen auf den Formstein erwärmt und dann auf den Formstein aufgeschrumpft wird ohne daß eine Mörtelschicht zwischen Formstein und Blechhülse aufgebracht wird.

Die Erwärmung muß dabei auf eine ausreichende Temperatur erfolgen, die in Abhängigkeit von dem Material der Blechhülse ein genügend großes Übermaß er zeugt. Bei Verwendung von Blechhülsen aus Stahl oder anderen Eisenlegierungen sind Erwärmungstemperaturen in der Größenordnung von 600 bis 800 _{°}C zweckmäßig.

Durch das Aufsetzen der Hülse, die durch die Erwärmung ein Übermaß aufweist, und durch das anschließende Aufschrumpfen der Hülse wird jede Art von Maßungenauigkeit, sei es am Formstein oder an der Blechhülse, ausgeglichen, so daß die Blechhülse im aufgeschrumpften Zustand über ihren gesamten Umfang und ihre gesamte Länge gleichmäßig und dicht an dem Formstein anliegt. Das erfindungsgemäße Verfahren führt somit zu einem einwandfreien Produkt, welches in allen Betriebszuständen, auch im Falle einer Randspülung, einen gleichmäßigen und feinverteilten Gaseintritt in die Schmelze garantiert. Das erfindungsgemäße Verfahren läßt sich auch bei reinen Randspülem anwenden, die einen undurchlässigen Formstein aufweisen. Bei Randspülern wird man dann vorzugsweise gezielt dünne Durchgangskanäle im Bereich des Spaltes zwischen dem Formstein und der Blechhülse schaffen, beispielsweise durch Einfräsen von Nuten in den Formstein oder durch Einprägen von Sicken in den Blechmantel.

Abgesehen davon, daß durch das erfindungsgemäße Verfahren ein besseres Produkt geschaffen wird, wird auch das Verfahren selbst wesentlich vereinfacht, da auf eine Mörtelschicht zwischen dem Formstein und der Blechumkleidung völlig verzichtet werden kann.

Die Erfindung ist im nachfolgenden im einzelnen beschrieben und anhand der Zeichnung erläutert.

Nach der Zeichnung weist der Formstein 1, der aus feuerfestem Material besteht, eine kegelstumpfförmige Gestalt auf. Das feuerfeste Material kann entweder porös, also gasdurchlässig, sein, oder es ist gasundurchlässig und weist eine gerichtete Porosität in Form von dünnen durchgehenden Kanälen auf. Für sogenannte Randspüler kann der Formstein 1 auch völlig gasundurchlässig sein.

Auf den Formstein 1 soll eine konische Blechhülse 2 aufgesetzt werden, deren Konizität der des Formsteins 1 entspricht. In der Praxis stimmen aber die Konizitäten infolge fertigungstechnischer Unzulänglichkeiten nicht immer genau überein, wobei sowohl in Umfangsrichtung als auch über die Länge des Formsteins 1 bzw. der Blechhülse 2 Abweichungen von dem angestrebten Konus beobachtet werden. Abweichungen von dem Sollmaß findet man insbesondere bei dem Formstein 1, wobei nicht nur Unrundheiten und Abweichungen von der angestrebten Konusform, sondern auch einzelne Buckel oder Dellen vorhanden sein können.

Bevor die Blechhülse 2 auf den Formstein 1 aufgesetzt wird, wird diese auf etwa 600 bis 800 _{°}C erwärmt, wobei die Temperatur so gewählt wird, daß in Abhängigkeit von dem gewählten Material ein ausreichendes Übermaß entsteht. Ebenso wichtig ist auch das Maß der Schrumpfung, denn größere Ungenauigkeiten der Teile können nur bei starker Schrumpfung ausgeglichen werden. Die Erwärmung der Blechhülse 2 kann mit einer Flamme oder beispielsweise auch in einem Glühofen erfolgen.

Die erwärmte Blechhülse 2 wird dann auf den Form stein 1 aufgesetzt, wobei der lichte Querschnitt 3 genau mit dem schmaleren oberen Ende des Formsteins 1 abschließt. Während des Erkaltens schrumpft die Blechhülse 2 auf den Formstein 1 auf und legt sich .über ihren gesamten Umfang und über ihre gesamte Länge dicht an den Formstein 1 an. Maßungenauigkeiten werden dabei völlig ausgeglichen, so daß ein gleichmäßig dichter Spalt zwischen dem Formstein 1 und der Blechhülse 2 entsteht.

Nach dem Aufschrumpfen der Blechhülse 2 wird auf die größere Stirnfläche des Formsteins 1 ein in der Zeichnung nicht dargestellter, mit einem Gaszuführungsrohr versehener Blechdeckel aufgelegt und dieser wird an die aufgeschrumpfte Blechhülse 2 angeschweißt.

Vorzugsweise wird eine Blechhülse 2 verwendet, die im aufgesetzten Zustand ein Stück über das breitere Ende des Formsteins 1 vorsteht. Nach dem Auflegen des Blechdeckels wird der untere frei vorstehende Rand der Blechhülse 2 über den Blechdeckel gebördelt und der umgebördelte Rand an den Blechdeckel angeschweißt.

## Patentansprüche

1. Verfahren zur Montage eines für metallurgische Gefäße vorgesehenen Gasspülsteins, bei dem eine konische Blechhülse auf einen kegeistumpfförmigen Formstein aus feuerfestem Material aufgesetzt, dann ein mit einem Gaszuführungsrohr versehener Blechdeckel auf die größere Stirnfläche des Formsteins aufgelegt und dann die Blechhülse an den Blechdeckel angeschweißt wird, dadurch gekennzeichnet, daß die konische Blechhülse vor dem Aufsetzen auf den Formstein erwärmt und dann ohne Aufbringen einer Mörtelschicht zwischen Formstein und Blechumkleidung direkt auf den Formstein aufgeschrumpft wird.

2. Verfahren nach Anspruch 1, dadurch gekennzeichnet, daß die konische Blechhülse vor dem Aufsetzen auf den Formstein auf 600 bis 800 _{°}C erwärmt wird.

## Claims

1. Method of assembling a gas purging block, provided for metallurgical vessels, in which a conical sheet-metal sleeve is placed onto a shaped block which is in the form of a truncated cone and made of a refractory material, then a sheet-metal cover provided with a gas supply tube is laid onto the larger end face of the shaped block and then the sheet-metal sleeve is welded to the sheet-metal cover, characterized in that the conical sheet-metal sleeve is heated before placing onto the shaped block and is then directly shrunk onto the shaped block, without placing a mortar layer between the shaped block and the sheet-metal casing.

2. Method according to Claim 1, characterized in that the conical sheet-metal sleeve is heated to 600 to 800_{°} C before placing onto the shaped block.

## Revendications

1. Procédé de montage d'une brique de barbotage prévue pour des récipients métallurgiques, dans lequel une douille conique en tôle est placée sur une brique moulée tronconique en matière réfractaire, puis un couvercle en tôle, muni d'un tube d'arrivée de gaz, est appliqué sur la grande surface de base de la brique moulée, après quoi la douille en tôle est soudée au couvercle en tôle, caractérisé en ce que la douille conique en tôle est chauffée avant d'être placée sur la brique moulée, puis, sans application d'une couche de mortier entre la brique moulée et l'habillage en tôle, elle est fixée par retrait thermique sur la brique moulée.

2. Procédé selon la revendication 1, caractérisé en ce que la douille conique en tôle est chauffée à une température de 600 à 800_{°} C avant d'être placée sur la brique moulée.
